# EUROPÄISCHE PATENTSCHRIFT

(11) **EP 1 131 526 B1**
(45) Veröffentlichungstag und Bekanntmachung des Hinweises auf die Patenterteilung: **30.03.2005**
(21) Anmeldenummer: 00969266.6
(22) Anmeldetag: 19.09.2000
(51) Int. Cl.: E06B 3/54, E04F 13/08

(54) **BEFESTIGUNGSVORRICHTUNG FÜR EINE GLASSCHEIBE**
FIXING DEVICE FOR A PANE OF GLASS
DISPOSITIF DE FIXATION POUR VITRE

(30) Priorität: 21.09.1999 DE 19945196
(43) Veröffentlichungstag der Anmeldung: 12.09.2001
(73) Patentinhaber: DORMA GmbH + Co. KG, 58256 Ennepetal (DE)
(72) Erfinder: ELMER, Hubert, A-6020 Innsbruck (AT)
(86) Internationale Anmeldenummer: PCT/EP2000/009164
(87) Internationale Veröffentlichungsnummer: WO 2001/021922

(56) Entgegenhaltungen:
- DE-U- 29 720 336

## Beschreibung

Die Erfindung betrifft eine Befestigungsvorrichtung für eine Glasscheibe an einer Wand, einer gebäudeseitigen Unterkonstruktion oder dergleichen unter Verwendung eines die Glasscheibe einspannenden Klemmbeschlages und einer begrenzt raumgelenkig am Klemmbeschlag abgestützten Halterung.

Bei Befestigungsvorrichtungen der eingangs genannten Gattung ist es zum einen erforderlich, den die eigentliche Glasscheibe einspannenden Klemmbeschlag oder Punkthalter so auszubilden, daß die in die Glasscheibe eingeleiteten Spannungen möglichst im Bereich des Klemmbeschlages selbst neutralisiert werden können. Zum anderen besteht das Erfordernis, die an den Klemmbeschlag anschließende Halterung so auszubilden, daß ein spannungsfreier Anschluß des Klemmbeschlages und damit der Glasscheibe an eine gebäudeseitige Unterkonstruktion, eine Wand oder auch an eine andere Glasscheibe möglich ist. Dabei sollen insbesondere beim Anschluß an eine Unterkonstruktion oder Wand auch größere Bautoleranzen durch eine entsprechende Anpassbarkeit der Halterung ausgeglichen werden.

Nach einer noch nicht zum Stand der Technik gehörenden Anmeldung der Anmelderin (DE-C-199 15 193.8) ist die Halterung begrenzt raumgelenkig im Klemmbeschlag abgestützt, wobei an dem innenseitigen Klemmelement mit einstellbarer Vorspannung eine Überwurfglocke abgestützt ist, zwischen der und dem innenseitigen Klemmelement ein dauerelastisches Federglied angeordnet ist, welches eine Relativbewegung der Überwurfglocke gegenüber dem Klemmelement zuläßt.

Aufgabe der Erfindung ist es, die Befestigungsvorrichtung so auszubilden, daß durch die zugeordnete Halterung bei spannungsfreier Einspannung der Glasscheibe eine Anpassung an größere Bautoleranzen einer Wand, einer Unterkonstruktion oder dergleichen möglich ist.

Die Erfindung löst die gestellt Aufgabe mit der Lehre nach Anspruch 1.

Hiernach weist die Halterung einen am Klemmbeschlag festlegbaren Haltezapfen auf, an dessen äußerem freien Ende ein verstarrbares Anschlußgelenk für den Anschluß einer Ausgleichsachse angeordnet ist, die an ihrem dem Haltezapfen abgewandten Ende über ein verstarrbares Gelenk mit einem Adapter zur Befestigung an einer Wand, einer Unterkonstruktion oder dergleichen verbunden ist.

Nach der erfindungsgemäßen Lösung sind somit zwischen der Glasscheibe und der Unterkonstruktion zwei Gelenke angeordnet, so daß bei der Montage eine einwandfreie Anpassung des den Anschluß an die Unterkonstruktion oder Wand bildenden Adapters gewährleistet ist. Nach entsprechender Verstarrung der beiden Gelenke ergibt sich - abgesehen von der begrenzten Raumgelenkigkeit im Bereich des Klemmbeschlages - eine starre Befestigungseinheit.

Weitere Merkmale der Erfindung sind durch die Unteransprüche der Erfindung gekennzeichnet.

In vorteilhafter Ausgestaltung der Erfindung sind an den jeweils freien Enden des Haltezapfens und des Adapters Gelenkgabeln ausgebildet, die mit entsprechenden Gelenklaschen an den gegenüberliegenden freien Enden der Ausgleichsachse zu einem verstarrbaren Gelenk verbunden werden. Es versteht sich, daß in kinematischer Umkehrung an der Ausgleichsachse auch Gelenkgabeln angeordnet sein können.
Die Gelenkgabeln des Haltezapfens und des Adapters sowie die Gelenklaschen der Ausgleichsachse weisen fluchtende Bohrungen für die Aufnahme von Klemmschrauben auf, die zur Verstarrung der Gelenke dienen.

Wie vorerwähnt besteht eine begrenzt raumgelenkige Abstützung der Halterung an dem die Glasscheibe einspannenden Klemmbeschlag; diese wird erfindungsgemäß dadurch realisiert, daß der Haltezapfen mittels einer eine Überwurfglocke des Klemmbeschlages überfassenden Überwurfmutter am Klemmbeschlag festlegbar ist.

Um einerseits die Justierung bzw. Anpassung der Halterung, insbesondere des Adapters während der Montage an die Wand oder dergleichen zu erleichtern und andererseits die einzelnen Verbindungen, einschließlich der Festlegung des Haltezapfens durch die Überwurfmutter gewährleisten zu können, weisen die Überwurfmutter und die Ausgleichsachse an ihren Mantelflächen Schlüsselflächen auf.

In weiterer Ausgestaltung der Erfindung können die Gelenklaschen drehbar in der Ausgleichsachse gelagert sein.

Die Erfindung wird nachfolgend anhand eines Ausführungsbeispieles näher erläutert:
- Figur 1:: Zeigt die Befestigungsvorrichtung in einer perspektivischen Explosionszeichnung.
- Figur 2:: Zeigt eine Vorderansicht.
- Figur 3:: Eine Draufsicht auf die Darstellung nach Figur 2.

Bezugnehmend auf Figur 1 besteht eine Befestigungsvorrichtung 1 im wesentlichen aus drei Bauteilen, nämlich einem Klemmbeschlag 4, einer Ausgleichsachse 9 und einem Adapter 12, wobei zwischen diesen beiden Bauteilen zwei verstarrbare Gelenke 8 und 11 (siehe Figur 3) gebildet sind. Die gesamte Halterung ist mit 5 bezeichnet.

Mittels des Klemmbeschlages 4 wird eine Glasscheibe 2 eingespannt. In dem Klemmbeschlag 4 ist ein Haltezapfen 6 zwischen einer Überwurfglocke 19 und einer Überwurfmutter 20 des Klemmbeschlages 4 gehalten. Ein freies Ende 7 des Haltezapfens 6 ist als Gelenkgabel 13 ausgebildet; gleiches gilt für den Adapter 12, der ebenfalls eine Gelenkgabel 16 aufweist. Die Ausgleichsachse 9 besitzt an ihren freien Enden 10 bzw. 14 Gelenklaschen 15, die von den Gelenkgabeln 13, 16 aufgenommen werden. Fluchtende Bohrungen 17 durchfassen sowohl die Gelenklaschen 15 als auch die Gelenkgabeln 13, 16. Mittels diese fluchtenden Bohrungen 17 durchfassenden Klemmschrauben 18 können die Gelenke 8 und 11 verstarrt werden.

Aus den Abbildungen ist femer ersichtlich, daß eine Mantelfläche 21 der Überwurfmutter 20 eine Schlüsselfläche 22 aufweist; gleiches gilt für eine Mantelfläche 23 der Ausgleichsachse 9; die entsprechende Schlüsselfläche ist mit 24 bezeichnet.

Zur Anpassung beispielsweise an eine Wand 3 besteht der Adapter 12 aus zwei gegeneinander verdrehbaren Bauteilen, die mittels Inbusschrauben 25 gegeneinander festgelegt werden können.

### Bezugszeichen

- 1: Befestigungsvorrichtung
- 2: Glasscheibe
- 3: Wand
- 4: Klemmbeschlag
- 5: Halterung
- 6: Haltezapfen
- 7: freies Ende des Haltezapfens
- 8: verstarrbares Anschlußgelenk
- 9: Ausgleichsachse
- 10: Ende der Ausgleichsachse
- 11: verstarrbares Gelenk
- 12: Adapter
- 13: Gelenkgabel
- 14: Ende der Ausgleichsachse
- 15: Gelenklaschen
- 16: Gelenkgabel
- 17: Bohrungen
- 18: Klemmschraube
- 19: Überwurfglocke
- 20: Überwurfmutter
- 21: Mantelfläche
- 22: Schlüsselfläche
- 23: Mantelfläche
- 24: Schlüsselfläche
- 25: Inbusschraube

## Patentansprüche

1. Befestigungsvorrichtung für eine Glasscheibe (2) an einer Wand (3), einer gebäudeseitigen Unterkonstruktion oder dergleichen unter Verwendung eines die Glasscheibe (2) einspannenden Klemmbeschlages (4) und einer begrenzt raumgelenkig am Klemmbeschlag (4) abgestützten Halterung (5), **dadurch gekennzeichnet, daß** die Halterung (5) einen am Klemmbeschlag (4) festlegbaren Haltezapfen (6) aufweist, an dessen äußerem freien Ende (7) ein verstarrbares Anschlußgelenk (8) für den Anschluß einer Ausgleichsachse (9) angeordnet ist, die an ihrem den Haltezapfen (6) abgewandten Ende (10) über ein verstarrbares Gelenk (11) mit einem Adapter (12) zur Befestigung an einer Wand (3), einer Unterkonstruktion oder dergleichen verbunden ist.

2. Befestigungsvorrichtung nach Anspruch 1, **dadurch gekennzeichnet, daß** an dem äußeren freien Ende (7) des Haltezapfens (6) eine Gelenkgabel (13) angeordnet ist.

3. Befestigungsvorrichtung nach Anspruch 1 und 2, **dadurch gekennzeichnet, daß** an den gegenüberliegenden freien Enden (10. 14) der Ausgleichsachse (9) Gelenklaschen (15) angeordnet sind.

4. Befestigungsvorrichtung nach einem der Ansprüche 1 bis 3 **dadurch gekennzeichnet, daß** der Adapter (12) eine Gelenkgabel (16) aufweist.

5. Befestigungsvorrichtung nach einem der Ansprüche 1 bis 4. **dadurch gekennzeichnet, daß** die Gelenkgabeln (13, 16) des Haltezapfens (6) und des Adapters (12) und die Gelenklaschen (15) der Ausgleichsachse (9) fluchtende Bohrungen (17) für die Aufnahme einer Klemmschraube (18) aufweisen.

6. Befestigungsvorrichtung nach einem der Ansprüche 1 bis 5, **dadurch gekennzeichnet, daß** der Haltezapfen (6) mittels einer eine Überwurfglocke (19) des Klemmbeschlages (4) überfassenden Überwurfmutter (20) am Klemmbeschlag (4) festlegbar ist.

7. Befestigungsvorrichtung nach Anspruch 6, **dadurch gekennzeichnet, daß** die Überwurfmutter (20) an ihrer Mantelfläche (21) eine Schlüsselfläche (22) aufweist.

8. Befestigungsvorrichtung nach einem der Ansprüche 1 bis 7, **dadurch gekennzeichnet, daß** die Ausgleichsachse (9) an ihrer Mantelfläche (23) eine Schlüsselfläche (24) aufweist.

9. Befestigungsvorrichtung nach einem der Ansprüche 1 bis 8, **dadurch gekennzeichnet, daß** die Gelenklaschen (15) drehbar in der Ausgleichsachse (9) gelagert sind.

## Claims

1. An attachment device to attach a glass pane (2) at a wall (3), at a sub-structure fixed to a building or the like, using a clamping fitting (4) fastening the glass pane (2) and a limited three-dimensional articulated mounting (5) supported at the clamping fitting (4), **characterized in that** the mounting (5) presents a holding tenon (6) locatable at the clamping fitting (4), at which tenon's exterior free end (7) is arranged a stiffening connector joint (8) for the connection of a compensating axle (9), which is connected, at its end (10) opposite the holding tenon (6), by means of a stiffening articulation (11), to an adapter (12) provided for the attachment at a wall (3), at a sub-structure or the like.

2. An attachment device according to claim 1, **characterized in that** an articulated fork (13) is arranged at the exterior free end (7) of the holding tenon (6).

3. An attachment device according to claim 1 and 2, **characterized in that** articulated brackets (15) are arranged at the opposite free ends (10, 14) of the compensating axle (9).

4. An attachment device according to any of the claims 1 to 3, **characterized in that** the adapter (12) presents an articulated fork (16).

5. An attachment device according to any of the claims 1 to 4, **characterized in that** the articulated forks (13, 16) of the holding tenon (6) and of the adapter (12) and the articulated brackets (15) of the compensating axle (9) present aligned boreholes (17) for the accommodation of a clamp screw (18).

6. An attachment device according to any of the claims 1 to 5, **characterized in that** the holding tenon (6) is locatable at the clamping fitting (4) by means of a coupling nut (20) overlapping a coupling bell (19) of the clamping fitting (4).

7. An attachment device according to claim 6, **characterized in that** the coupling nut (20) presents a wrench area (22) at the circumferential surface (21) thereof.

8. An attachment device according to any of the claims 1 to 7, **characterized in that** the compensating axle (9) presents a wrench area (24) at the circumferential surface (23) thereof.

9. An attachment device according to any of the claims 1 to 8, **characterized in that** the articulated brackets (15) are rotatably supported in the compensating axle (9).

## Revendications

1. Dispositif de fixation pour fixer une vitre en verre (2) sur une paroi (3), sur une structure porteuse d'un bâtiment ou similaire, en utilisant une ferrure de serrage (4) serrant la vitre en verre (2) et un support (5) pouvant être articulé en trois dimensions de façon limitée et venant s'appuyer sur la ferrure de serrage (4), **caractérisé en ce que** le support (5) présente un tenon de retenue (6) pouvant être immobilisé sur la ferrure de serrage (4), sur l'extrémité extérieure libre (7) duquel est agencée une articulation de raccordement (8) pouvant être rigidifiée pour le raccordement d'un axe de compensation (9), qui, à son extrémité opposée (10) au tenon de retenue (6), est connecté, par l'intermédiaire d'une articulation (11) pouvant être rigidifiée, à un adaptateur (12) pour la fixation sur une paroi (3), sur une structure porteuse ou similaire.

2. Dispositif de fixation selon la revendication 1, **caractérisé en ce qu'**une fourchette articulée (13) est agencée sur l'extrémité extérieure libre (7) du tenon de retenue (6).

3. Dispositif de fixation selon la revendication 1 et 2, **caractérisé en ce que** des languettes articulées (15) sont agencées sur les extrémités libres opposées (10, 14) de l'axe de compensation (9).

4. Dispositif de fixation selon l'une quelconque des revendications 1 à 3, **caractérisé en ce que** l'adaptateur (12) présente une fourchette articulée (16).

5. Dispositif de fixation selon l'une quelconque des revendications 1 à 4, **caractérisé en ce que** les fourchettes articulées (13, 16) du tenon de retenue (6) et de l'adaptateur (12) et les languettes articulées (15) de l'axe de compensation (9) présentent des forages alignés (17) pour la réception d'une vis de serrage (18).

6. Dispositif de fixation selon l'une quelconque des revendications 1 à 5, **caractérisé en ce que** le tenon de retenue (6) peut être immobilisé sur la ferrure de serrage (4) par l'intermédiaire d'un écrou à raccord (20) embrassant une cloche d'accouplement (19) de la ferrure de serrage (4).

7. Dispositif de fixation selon la revendication 6, **caractérisé en ce que** l'écrou à raccord (20) présente un plan à clé (22) sur sa surface d'enveloppe (21).

8. Dispositif de fixation selon l'une quelconque des revendications 1 à 7, **caractérisé en ce que** l'axe de compensation (9) présente un plan à clé (24) sur sa surface d'enveloppe (23).

9. Dispositif de fixation selon l'une quelconque des revendications 1 à 8, **caractérisé en ce que** les languettes articulées (15) sont supportées de façon rotative dans l'axe de compensation (9).
